# EUROPÄISCHE PATENTSCHRIFT

(11) **EP 0 406 626 B1**
(45) Veröffentlichungstag und Bekanntmachung des Hinweises auf die Patenterteilung: **10.11.1993**
(21) Anmeldenummer: 90111753.1
(22) Anmeldetag: 21.06.1990
(51) Int. Cl.: E06B 3/30

(54) **Kunststoffenster oder Kunststofftür**
Plastic door or window
Porte ou fenêtre en matière plastique

(30) Priorität: 04.07.1989 DE 8908136 U
(43) Veröffentlichungstag der Anmeldung: 09.01.1991
(73) Patentinhaber: SCHÜCO International KG, D-33609 Bielefeld (DE)
(72) Erfinder: Olschewski, Wolfgang, D-4905 Spenge (DE)
(74) Vertreter: Stracke, Alexander, Dipl.-Ing.

(56) Entgegenhaltungen:
- DE-A- 1 934 527
- DE-A- 1 959 977
- DE-A- 2 013 370
- DE-A- 2 416 273
- DE-A- 3 301 322
- FR-A- 2 298 675
- GB-A- 2 166 183
- US-A- 4 420 919

## Beschreibung

Die Erfindung bezieht sich auf ein Fenster oder eine Tür mit einem Blend- und einem Flügelrahmen aus Kunststoff, wobei an dem Flügel- und/oder Blendrahmen mindestens eine im Querschnitt winkelförmige, eine umlaufende Sichtkante des Flügel- oder Blendrahmens abdeckende Zierleiste befestigt ist, die Zierleiste der Außenkontur des Flügel- oder Blendrahmens angepaßt ist und die Zierleisten Teile eines Zierrahmens und an den die Rahmenecken bildenden Enden auf Gehrung geschnitten sind.

Es ist ein Fenster oder eine Tür dieser Art bekannt (DE 33 01 322 A1) bei dem bzw. bei der auf die äußeren Sichtflächen der vorzugsweise aus Kunststoff gefertigten Rahmen vollflächig aus dünnen Aluminiumblechen hergestellte Verkleidungsteile unter elastischer Verformung aufgeschoben und aufgeklipt werden. Hierdurch sollen die ins Freie gerichteten Oberflächen der Rahmen einen Wetterschutz erhalten.

Zur farblichen Gestaltung der Blend- und Flügelrahmen eines Kunststofffensters oder einer Kunststofftür ist es ferner bekannt, die Außenflächen mit einem Farbanstrich, einer Lackierung zu versehen. Der Kostenaufwand hierfür ist relativ groß, ohne daß eine dauerhafte Lösung erreicht wird.

Der Erfindung liegt die Aufgabe zugrunde, Mittel für die ästhetische Gestaltung der Sichtflächen eines oder sämtlicher Rahmen eines Kunststoffensters oder einer Kunststofftür so zu gestalten, daß sie einen hohen Vorfertigungsgrad aufweisen, mit einfachen handwerklichen Maßnahmen montiert werden können und eine lange Lebensdauer aufweisen.

Diese Aufgabe wird bei einem Fenster oder einer Tür der eingangs genannten Art dadurch gelöst, daß sämtliche Zierleisten jeweils nur eine Sichtkante des zugeordneten Rahmenprofils abdecken, daß einer der Schenkel der Zierleiste mittels einer Klebefolie und der andere Schenkel der Zierleiste mittels eines Lösungsklebers am Rahmen festgelegt ist und daß der Zierrahmen auch eine Teilfläche der in etwa senkrechten Außen- bzw. Sichtflächen des Blendrahmens oder Flügelrahmens abdeckt.

Die Zierleisten werden vorzugsweise aus Kunststoff hergestellt und können in einer Farbe gefertigt werden, die einen deutlichen Kontrast zu der Farbe des Blend- oder Flügelrahmens bildet.

Es besteht auch die Möglichkeit, die Zierleisten in der Grundfarbe des Rahmens zu fertigen und beim Extrudieren dieser Zierleisten durch eine Koextrusion in die Zierleisten Farbschichten einzuformen, die am fertigen Produkt prallellaufende, in Abstand voneinander angeordnete Farbstreifen bilden.

Die Zierleisten werden mittels einer Klebemasse mit dem jeweiligen Rahmenprofil verbunden. Zusätzlich zu der Klebeverbindungkann auch eine formschlüssige Verbindung durch eine Verhakung der Zierleiste mit dem zugeordneten Rahmenprofil vorgenommen werden.

Mit den Zierleisten können nicht nur neue Fenster ausgestattet, sondern es können auch alte Fenster nachgerüstet werden.

Ein Ausführungsbeispiel eines mit Zierleisten ausgerüsteten Kunststofffensters ist in der Zeichnung dargestellt und wird im folgenden beschrieben.

Es zeigen:
- Fig. 1: eine Ansicht eines Kunststoffensters im Vertikalschnitt und
- Fig. 2: die Endansicht einer Zierleiste aus Kunststoff.

Das in der Fig. 1 dargestellte Fenster ist mit einem Blendrahmen 1 und einem Flügelrahmen 2 ausgerüstet. Beide Rahmen sind aus Kunststoff gefertigt. Der Flügelrahmen 2 ist mit einer Scheibe 3 versehen, deren Randbereiche zwischen einer mit einem Dichtungsprofil 4 ausgerüsteten Glashalteleiste 5 und einem ein Dichtungsprofil 6 tragenden Anlagesteg 7 angeordnet sind.

In dem dargestellten Ausführungsbeispiel sind an der Außenseite des Fensters Zierleisten 8 aus Kunststoff vorgesehen. Die Zierleiste 8 ist winkelförmig ausgebildet der in der Fig. 2 in vergrößertem Maßstab dargestellt.

Der Schenkel 10 der Zierleiste 8 weist an seiner freien Kante einen Verhakungssteg 11 auf, der einen Wulstrand 12 des Anlagestegs 7 umgreift, so daß in diesem Bereich eine formschlüssige Verbindung der Zierleiste 8 mit dem Flügelrahmen 2 vorhanden ist. An der Unterseite des Schenkels 10 ist eine Klebefolie 13 angeordnet, mittels der eine Klebeverbindung mit dem zugeordneten Rahmenprofil vorgenommen wird. Der andere Schenkel 14 wird mittels eines Lösungsklebers am Rahmen festgelegt.

Der Schenkel 14 der Zierleiste 8 ist mit einextrudierten Farbschichten 15, 16 ausgerüstet, die in dem in der Fig. 2 aufgezeigten Ausführungsbeispiel eine unterschiedliche Breite aufweisen. Es besteht auch die Möglichkeit, mehr als zwei Farbschichten in dem Schenkel anzuordnen und diesen Farbschichten die gleiche Breite zu geben. Die einextrudierten Farbschichten bilden an der Zierleiste Farbstreifen, die dauerhaft der Witterung widerstehen.

Durch das Einextrudieren von Farbschichten kann eine Vielzahl von Streifenmusterungen erzielt werden.

In der Fig. 1 wurde in strichpunktierten Linien eine weitere Zierleiste 20 dargestellt. Diese Zierleiste ist ebenfalls winkelförmig ausgebildet und der Außenkontur des Flügelrahmenprofils angepaßt.

Sämtliche Zierleisten decken eine Sichtkante des zugeordneten Rahmenprofils ab.

Mit einem konstruktiv geringen Aufwand kann durch die einfarbig, jedoch in den unterschiedlichsten Farben oder durch die mit Streifenmusterungen versehenen Zierleisten eine Vielzahl von Gestaltungsmöglichkeiten des Blend- oder Flügelrahmens eines Fensters oder einer Tür erreicht werden.

## Patentansprüche

1. Fenster oder Tür mit einem Blend- und einem Flügelrahmen aus Kunststoff, wobei
an dem Flügel- und/oder Blendrahmen (1,2) mindestens eine im Querschnitt winkelförmige, eine umlaufende Sichtkante des Flügel- oder Blendrahmens abdeckende Zierleiste (8,20) befestigt ist, die Zierleiste der Außenkontur des Flügel- oder Blendrahmens angepaßt ist und die Zierleisten Teile eines Zierrahmens und an den die Rahmenecken bildenden Enden auf Gehrung geschnitten sind,
dadurch gekennzeichnet,
daß sämtliche Zierleisten jeweils nur eine Sichtkante des zugeordneten Rahmenprofils abdecken,
daß einer der Schenkel (10) der Zierleiste (8) mittels einer Klebefolie (13)und der andere Schenkel (14) der Zierleiste (8) mittels eines Lösungsklebers am Rahmen festgelegt ist und
daß der Zierrahmen nur eine Teilfläche der in etwa senkrechten Außen- bzw. Sichtflächen des Blendrahmens oder Flügelrahmens abdeckt.

2. Fenster oder Tür nach Anspruch 1, dadurch gekennzeichent, daß die Rahmenprofile an der der Scheibe (3) bzw. an der dem Flügel zugewandten Seite einen Wulstrand (12) aufweisen, der von einem Verhakungssteg (11) der Zierleiste (8) umgriffen ist.

3. Fenster oder Tür nach Anspruch 1, dadurch gekennzeichnet, daß die Zierleisten (8,20) an ihren Sichtflächen einextrudierte Farbschichten (15,16) aufweisen.

4. Fenster oder Tür nach Anspruch 3, dadurch gekennzeichnet, daß die Zierleisten (8,20) mit einextrudierten Farbschichten unterschiedlicher Breite versehen sind.

## Claims

1. A window or door having a fixed frame structure and a movable leaf frame structure of plastics material, wherein fixed to the movable leaf and/or fixed frame structure (1, 2) is at least one decorative strip (8, 20) which is of an angular configuration in cross-section and which covers a peripherally extending visible edge of the movable leaf or fixed frame structure, the decorative strip is adapted to the outside contour of the movable leaf or fixed frame structure, and the decorative strips are parts of a decorative frame and are cut on the bevel at the ends forming the frame corners, characterised in that all decorative strips each cover only one visible edge of the associated shaped frame member, that one of the limbs (10) of the decorative strip (8) is fixed to the frame structure by means of an adhesive foil (13) and the other limb (14) of the decorative strip (8) is fixed to the frame by means of a solvent adhesive, and that the decorative frame covers only a part of the surface of the substantially perpendicular outside or visible surfaces of the fixed frame structure or movable leaf frame structure.

2. A window or door according to claim 1 characterised in that the shaped frame members have at the side which is towards the pane (3) or at the side which is towards the movable leaf a bead edge (12) which is embraced by a hooking leg portion (11) of the decorative strip (8).

3. A window or door according to claim 1 characterised in that the decorative strips (8, 20) have coloured layers (15, 16) which are extruded therein at their visible surfaces.

4. A window or door according to claim 3 characterised in that the decorative strips (8, 20) are provided with coloured layers of different widths, which are extruded therein.

## Revendications

1. Fenêtre ou porte pourvue d'un dormant ou d'un cadre de battant en matière synthétique, au moins une baguette d'ornement (8, 20) de section transversale angulaire étant fixée et recouvrant une arête visible périphérique du dormant ou du cadre de battant (1, 2), la baguette d'ornement étant adaptée au contour externe du dormant ou du cadre de battant, les baguettes d'ornement étant des parties d'un cadre d'ornement et étant découpées en onglet aux extrémités formant les angles du cadre, caractérisée en ce que toutes les baguettes d'ornement ne recouvrent respectivement qu'une arête visible du cadre profilé qui leur est associé, en ce que l'une des branches (10) de la baguette d'ornement (8) est fixée sur le cadre au moyen d'une bande adhésive (13) et que l'autre branche (14) de la baguette d'ornement (8) y est fixée au moyen d'une colle en solution, et en ce que le cadre d'ornement ne recouvre qu'une partie des surfaces externes ou visibles, approximativement perpendiculaires, du dormant ou du cadre de battant.

2. Fenêtre ou porte selon la revendication 1, caractérisée en ce que les cadres profilés présentent, sur les faces orientées vers la vitre (3) ou vers le battant, un bord en bourrelet (12), qui est enveloppé par un retour d'accrochage (11) de la baguette d'ornement.

3. Fenêtre ou porte selon la revendication 1, caractérisée en ce que les baguettes d'ornement (8, 20) présentent des couches de couleur (15, 16) appliquées par extrusion sur leurs faces visibles.

4. Fenêtre ou porte selon la revendication 3, caractérisée en ce que les baguettes d'ornement (8, 20) sont pourvues de couches de couleur appliquées par extrusion, de largeurs inégales.
